# EUROPÄISCHE PATENTSCHRIFT

(11) **EP 0 940 315 B1**
(45) Veröffentlichungstag und Bekanntmachung des Hinweises auf die Patenterteilung: **15.10.2003**
(21) Anmeldenummer: 98890060.1
(22) Anmeldetag: 05.03.1998
(51) Int. Cl.: B61D 23/02

(54) **Bewegliche Trittstufe für Fahrzeuge**
A movable foot-step for vehicles
Marchepied amovible pour véhicules

(43) Veröffentlichungstag der Anmeldung: 08.09.1999
(73) Patentinhaber: Knorr-Bremse Gesellschaft mit beschränkter Haftung, 2340 Mödling (AT)
(72) Erfinder: Fink, Martin Ing., A-3340 Waidhofen a.d. Ybbs (AT)
(74) Vertreter: Patentanwälte BARGER, PISO & PARTNER

(56) Entgegenhaltungen:
- CH-A- 663 765
- DE-A- 4 337 683
- DE-A- 4 447 085

## Beschreibung

Die Erfindung betrifft eine bewegliche Trittstufe für Fahrzeuge, insbesondere für Personenwaggons von Schienenfahrzeugen.

Um das Ein- und Aussteigen von Fahrzeugen durch Personen zu erleichtern, werden vermehrt bewegliche Stufen eingesetzt, die am Fahrzeug angeordnet sind und mit dem Öffnen der Tür oder mit dem Freigeben der Türöffnungsmechanismen von einer eingezogenen Lage, in der sie nicht über das Lichtraumprofil bzw. den Wagenkasten vorragen, in eine ausgefahrene Lage bewegt werden, in der sie von den Personen benutzt werden können.

Üblicherweise sind derartige bewegliche Trittstufen, die untersten und somit äußersten am Fahrzeug und liegen ungeschützt im unteren Bereich des Wagenkastens, so daß sie erhöhten Anfechtungen durch Schmutz und Spritzwasser sowie durch extreme Temperaturen ausgesetzt sind. Es ist daher notwendig, daß diese beweglichen Trittstufen robust und möglichst wartungsfrei ausgebildet sind und dabei zuverlässig funktionieren. Dazu kommt noch, daß gerade im Bereich der Ein- und Ausstiege das Platzangebot im unteren Wagenkastenbereich gering ist, so daß der Antriebsmechanismus und die gesamte bewegliche Trittstufe möglichst kompakt gebaut sein muß.

Eine bewegliche, als Klappstufe ausgebildete Trittstufe für Fahrzeuge, die mittels eines Elektromotors gegen die Kraft einer Feder geöffnet wird ist durch die DE-A1-43 37 683 bekannt.

Weitere Bedingungen sind, daß die bewegliche Trittstufe bei Ausfall des Antriebes in die Transportlage innerhalb des Lichtraumprofiles ohne fremde Energie gelangen und dort verbleiben muß und daß sie, beispielsweise im Bereich von höheren Bahnsteigen od.dgl., bei unvorsichtigen Passagieren oder unvorsichtig abgestellten Gepäckstücken, während der Ausfahrbewegung nicht mit solcher Kraft bewegt werden soll, daß es zu Verletzungen oder Beschädigungen kommen kann.

Die Erfindung bezweckt eine solche Tür zu schaffen und die Nachteile bisher bekannt gewordener Vorrichtungen zu vermeiden.

Erfindungsgemäß ist dazu eine Trittstufe mit den kennzeichnenden Merkmalen von Anspruch 1 vorgesehen.

Durch diese Maßnahmen erreicht man eine äußerst kompakte Bauweise, besonders wenn die Feder als Torsionsfeder ausgebildet ist und in der als Hohlwelle ausgebildeten Drehachse der Klappstufe untergebracht ist. Bei koaxialer Anordnung des Motors, der Ankerbremse und der Rückholfeder wird eine im wesentlichen unterhalb der Trittstufe liegende Antriebsanordnung erreicht.

In einer Ausgestaltung der Erfindung ist zwischen dem Motor und der Drehwelle der Trittstufe ein Getriebe, weiter bevorzugt koaxial mit der Drehwelle, vorgesehen, was den Vorteil hat, einen kleinen, relativ schnell drehenden Motor verwenden zu können und darüberhinaus den Vorteil mit sich bringt, daß auch die Haltewirkung der Ankerbremse durch das Getriebe verstärkt wird, sodaß die Bremse für wesentlich kleinere Kräfte ausgelegt werden kann, als es der Kraft der Rückholfeder entspricht.

In einer weiteren Ausgestaltung ist zwischen dem Getriebe und der Drehwelle ein Überlastschutz vorgesehen, der beispielsweise als Reibungskupplung arbeitet oder im Falle des Auftretens unzulässiger Widerstandsdrehmomente den Motor stromlos schaltet.

Die Erfindung wird im folgenden an Hand eines Ausführungsbeispieles näher erläutert. Dabei zeigt
die Fig. 1 eine erfindungsgemäße Trittstufe in ausgefahrenem Zustand in einer Seitenansicht,
die Fig. 2 die Trittstufe gemäß Fig. 1 in einer Längsansicht und
die Fig. 3 den erfindungsgemäßen Antrieb für eine solche Trittstufe in vergrößerter, schematischer Darstellung.

Wie aus den Fig. 1 und 2 ersichtlich ist, ist eine erfindungsgemäß aufgebaute Trittstufe, die in ihrer Gesamtheit mit 1 bezeichnet wird, um eine Achse 2 verschwenkbar. Die Achse 2 ist bevorzugt als Hohlwelle ausgebildet und trägt in ihrem Inneren eine Torsionsfeder 4, die so eingebaut ist, daß sie die eigentliche, schwenkbare Trittstufe 5 in die in Fig. 2 strichliert eingezeichnete, hochgeklappte Lage drängt.

In dieser in Fig. 2 strichliert eingezeichneten Lage ragt kein Teil der erfindungsgemäßen Trittstufe 1 über das (nicht dargestellte) Lichtraumprofil hinaus, diese hochgeklappte Lage entspricht somit dem Zustand während des Bewegens des Fahrzeuges.

Um den Benutzungszustand zu erreichen, wird, wie insbesondere aus Fig. 3 ersichtlich, ein Motor 6, bevorzugt ein Elektromotor, aktiviert, der über ein Getriebe 7 und einen Überlastschutz 8 die Hohlwelle 3 gegen die Kraft der Feder 4 verdreht, bis die in Fig. 1 dargestellte ausgeschwenkte Lage erreicht ist. In dieser Lage dient die Trittstufe den ein- und aussteigenden Passagieren.

Um nun während des Aufrechterhaltens dieser Lage den Motor 6 stromlos schalten zu können, ist eine sogenannte Ankerbremse 9 vorgesehen, die an sich bekannt ist und folgendermaßen funktioniert:

Nach Erreichen der ausgeklappten Lage, was durch einen Sensor festgestellt werden kann, wird die Ankerbremse 9 aktiviert, d.h. sie wird von Strom durchflossen und fixiert so die Motorwelle, die ja zugleich die Ankerwelle ist, gegenüber dem Gehäuse. Da diese Ankerbremse 9 sich auf der Motorseite des Getriebes befindet, wird die von ihr ausgeübte Haltekraft durch das Getriebe (mangels Bewegung leistungslos) verstärkt und verhindert, daß die Kraft der Torsionsfeder 4 die Trittstufe 5 in die hochgeschwenkte Lage bringt.

Es kann somit zeitgleich mit dem Aktivieren der Ankerbremse 9 der Motor 6 stromlos geschalten werden. Dazu ist noch zu sagen, daß die Ankerbremse 9 im Gegensatz zum Motor 6 problemlos so ausgelegt werden kann, daß sie ein dauerndes Bestromes erträgt.

Kommt es nun durch einen Defekt od.dgl. zu einer Unterbrechung der Stromversorgung der gesamten Vorrichtung, so fällt die Ankerbremse 9, der Motor 6 bleibt natürlich stromlos und die Torsionsfeder 4 dreht die Trittstufe 5 in die in Fig. 2 strichliert eingezeichnete Lage. Es ist daher die erfindungsgemäße Trittstufe intrinsisch sicher, d.h., daß sie bei Ausfall des Betriebsmittels in die sichere Lage gelangt.

Die Sicherheit kann weiter verstärkt werden, wenn statt einer Torsionsfeder 4 zwei jeweils schwächer ausgebildete vorgesehen sind, die jede für sich in der Lage ist, die Trittstufe 5 einzuklappen, so daß auch im Falle des Bruches einer Torsionsfeder 4 noch gewährleistet ist, daß die Trittstufe 5 in die hochgeklappte Lage gelangt.

Es ist selbstverständlich möglich, die Erfindung weiter auszugestalten und entsprechende Sensoren vorzusehen, die überprüfen, ob die Trittstufe in die jeweils gewünschte Lage gelangt ist oder nicht und die den jeweiligen Betriebszustand dem Fahrer oder einem Begleiter melden, doch ist dies nicht der Kern der Erfindung.

Dem Grundgedanken der Erfindung wesentlich näher und diesen direkt ausgestaltend, ist der in Fig. 3 zwischen dem Getriebe und der Hohlwelle 3 vorgesehene Überlastschutz 8, der beim Auftreten eines definierten, bevorzugt einstellbaren, Drehmomentes die Stromversorgung zum Motor 6 unterbricht und so verhindert, daß beim Ausklappen der Trittstufe 5 Personen oder Gegenstände zwischen Unterkante der Trittstufe und einer Bahnsteigkante od.dgl. eingeklemmt werden. Beim Hochklappen der Trittstufe ist ein solches Einklemmen wegen der relativ geringen Kraft der Torsionsfeder 4 nicht mit ernsthaften Folgen verbunden und bedarf daher keiner besonderen Vorkehrung.

Wie aus der Zeichnung ersichtlich ist, ist die erfindungsgemäße Vorrichtung kompakt und kann mit (im dargestellten Beispiel) acht Schrauben oder Nieten am Wagenkasten befestigt werden. Da der Platzbedarf für die Torsionsfeder 4 und den Antriebsteil, der in seiner Gesamtheit mit 10 bezeichnet wird und der bevorzugt leicht löslich an der Hohlwelle 3 bzw. der Tragkonsole 11 befestigbar und daher leicht austauschbar ist, gering ist, steht genügend Platz zur Verfügung um die Breite der Trittstufe an die Breite des Einstieges anzupassen, ohne daß Veränderungen dieser mechanisch bedeutsamen Teile notwendig wären. Es können daher immer die gleichen Torsionsfedern 4 und immer die gleichen Antriebseinheiten 10 jeweils auf einer Seite der Länge nach an die an die Einstiege angepaßten Trittstufen 5 montiert werden, was die Lagerhaltung und die Investitionskosten reduziert.

## Patentansprüche

1. Bewegliche Trittstufe (1) für Fahrzeuge, insbesondere für Personenwaggons von Schienenfahrzeugen, wobei die bewegliche Trittstufe als Klappstufe (5) ausgebildet ist, die mittels eines Elektromotors (6) gegen die Kraft einer sie in Einfahrrichtung beaufschlagenden Feder (4) geöffnet wird, **dadurch gekennzeichnet, daß** eine Ankerbremse (9) für den Elektromotor (6) vorgesehen ist, um die Klappstufe (5) in der geöffneten Lage zu halten, ohne den Elektromotor (6) bestromen zu müssen.

2. Bewegliche Trittstufe (1) nach Anspruch 1, **dadurch gekennzeichnet, daß** die Feder (4) als Torsionsfeder ausgebildet ist und in der als Hohlwelle (2) ausgebildeten Drehachse der Klappstufe (5) untergebracht ist.

3. Bewegliche Trittstufe nach Anspruch 2, dadurch gekennzeicnet, daß der Elektromotor (6), die Ankerbremse (9) und die Feder (4) koaxial zur Hohlwelle (2) angeordnet sind und bevorzugt im wesentlichen unterhalb der Klappstufe (5) in deren ausgeklappter Position liegen.

4. Bewegliche Trittstufe (1) nach einem der vorstehenden Ansprüche, **dadurch gekennzeichnet, daß** zwischen dem Elektromotor (6) und der Hohlwelle (2) ein Getriebe (7), bevorzugt koaxial zur Hohlwelle, angeordnet ist.

5. Bewegliche Trittstufe (1) nach einem der vorstehenden Ansprüche, **dadurch gekennzeichnet, daß** zwischen dem Getriebe (7) und der Hohlwelle (2) ein Überlastschutz (8), beispielsweise eine Reibungskupplung, angeordnet ist.

6. Bewegliche Trittstufe nach Anspruch 5, **dadurch gekennzeichnet, daß** der Überlastschutz (8) im Falle des Auftretens unzulässiger Widerstandsdrehmomente zwischen dem Getriebe (7) und der Hohlwelle (2) den Elektromotor (6) stromlos schaltet.

## Claims

1. A movable step (1) for vehicles, in particular for passenger coaches of rail vehicles, wherein the movable step is in the form of a fold-away step (5) which is opened by means of an electric motor (6) against the force of a spring (4) which acts thereon in the retracting direction, **characterised in that** an armature brake (9) for the electric motor (6) is provided so as to keep the fold-away step (5) in the open position without having to energise the electric motor (6).

2. A movable step (1) according to Claim 1, **characterised in that** the spring (4) is in the form of a torsion spring and is accommodated within the axis of rotation of the fold-away step (5) in the form of a hollow shaft (2).

3. A movable step according to Claim 2, **characterised in that** the electric motor (6), the armature brake (9) and the spring (4) are disposed coaxially to the hollow shaft (2) and are preferably situated substantially under the fold-away step (5) in its folded-out position.

4. A movable step (1) according to any one of the preceding Claims, **characterised in that** a transmission (7) is disposed between the electric motor (6) and the hollow shaft (2), preferably coaxially to the hollow shaft.

5. A movable step (1) according to any one of the preceding Claims, **characterised in that** an overload protection (8), for example a friction coupling, is disposed between the transmission (7) and the hollow shaft (2).

6. A movable step according to Claim 5, **characterised in that** the overload protection (8) de-energises the electric motor (6) in the event of inadmissible resistance torques occurring between the transmission (7) and the hollow shaft (2).

## Revendications

1. Marchepied (1) mobile pour véhicules, notamment pour voitures de chemin de fer, le marchepied mobile étant conformé en marche pliante (5), qui est ouverte à l'aide d'un moteur électrique, à l'encontre de la force d'un ressort (4) agissant dans la direction de repliée, **caractérisé en ce qu'**il est prévu un frein d'induit (9) pour le moteur électrique (6), pour tenir la marche pliante (5) dans la position ouverte, sans qu'il soit nécessaire d'alimenter le moteur électrique (6).

2. Marchepied (1) mobile selon la revendication 1, **caractérisé en ce que** le ressort (4) est conformé en ressort de torsion et est logé dans l'axe d'articulation conformé en axe creux (2) de la marche pliante (5).

3. Marchepied (1) mobile selon la revendication 2, **caractérisé en ce que** le moteur électrique (6), le frein d'induit (9) et le ressort (4) sont montés coaxiaux avec l'axe creux (2) et, de préférence, sont essentiellement situés en-dessous de la marche pliante (5), lorsque celle-ci est dans la position dépliée.

4. Marchepied (1) mobile selon une des revendications précédentes, **caractérisé en ce qu'**un réducteur (7) est disposé entre le moteur électrique (6) et l'axe creux (2), de préférence en étant coaxial avec l'axe creux.

5. Marchepied (1) mobile selon une des revendications précédentes, **caractérisé en ce qu'**une protection contre les surcharges (8), par exemple un accouplement à friction, est disposé entre le réducteur (7) et l'axe creux (2) creux.

6. Marchepied (1) mobile selon la revendication 5, **caractérisé en ce que** la protection contre les surcharges (8) coupe l'alimentation du moteur électrique (6) dans le cas de couples résistants non admissibles entre le réducteur (7) et l'axe creux (2).
